# EUROPÄISCHE PATENTSCHRIFT

(11) **EP 2 700 334 B1**
(45) Veröffentlichungstag und Bekanntmachung des Hinweises auf die Patenterteilung: **22.04.2015**
(21) Anmeldenummer: 13180834.7
(22) Anmeldetag: 19.08.2013
(51) Int. Cl.: A47C 20/04, A47C 31/00, G08C 17/02

(54) **Handfernbedienung (Steck-Dreh-Verbindung)**
Remote control handset (plug-and-turn connection)
Télécommande manuelle (liaison par enfichage-rotation)

(30) Priorität: 20.08.2012 DE 102012214779
(43) Veröffentlichungstag der Anmeldung: 26.02.2014
(73) Patentinhaber: DewertOkin GmbH, 32278 Kirchlengern (DE)
(72) Erfinder: Dück, Heinrich, 32339 Espelkamp (DE)
(74) Vertreter: Lippert, Stachow & Partner

(56) Entgegenhaltungen:
- EP-A2- 1 076 347
- DE-A1-102010 019 117
- US-A1- 2004 108 192

## Beschreibung

Die Erfindung betrifft eine Handfernbedienung zur Steuerung von elektrischen Verbrauchern, insbesondere von Antrieben zur Verstellung von beweglichen Möbelteilen, bestehend aus einem handlichen Gehäuse, mindestens einer in dem Gehäuse angeordneten Leiterplatte als Träger für eine Mehrzahl von elektronischen Bauteilen, einer Sendeeinrichtung zur drahtlosen Übertragung von Steuersignalen zu dem jeweiligen elektrischen Verbraucher sowie einer zusätzlichen Einrichtung zum wahlweisen Batterie- bzw. Akku-Betrieb oder zum Anschluss eines elektrischen Kabels.

Bekannte Handfernbedienungen weisen entweder einen Kabelanschluss auf oder sind mittels Batteriebetrieb betätigbar. Dabei kann eine Vielzahl von Funktionen als drahtgebundene sowie auch als drahtlose Version mit gleichen mechanischen Bauteilen realisiert werden (EP 1 076 347 A2). Diese bekannte Handfernbedienung ist nach Art eines Baukastensystems aufgebaut, wobei unterschiedliche Bedienelemente austauschbar oder um 180° verdrehbar sein können. Im Zuge der Fertigung sind die bekannten Handfernbedienungen jedoch immer nur als eine Version herstellbar, und zwar entweder mit Batterie- bzw. Akku-Betrieb oder mit einem fest installierten Kabel. Der Endverbraucher muss sich also bereits beim Kauf entscheiden, ob er einen Kabelhandschalter oder einen Funkhandschalter erwerben möchte.

Der Erfindung liegt daher die Aufgabe zugrunde, eine Handfernbedienung zu schaffen, die sich auch von einem ungeübten Endverbraucher leicht vom Batterie- bzw. Akku-Betrieb auf Kabelbetrieb und umgekehrt umschalten lässt.

Erfindungsgemäß wird diese Aufgabe dadurch gelöst,
- dass an einem Ende des Gehäuses von Hand austauschbare, formschlüssig mit dem Gehäuse oder mit Bauteilen des Gehäuses verbindbare Wechselanschlüsse vorgesehen sind, und
- dass als Wechselanschlüsse
   - ein erster Abschlussdeckel ohne Kabelanschluss vorgesehen ist, der von Hand wahlweise auf das Gehäuseende aufsetzbar und von diesem abnehmbar ist und der ein elektrisches Kontaktteil zur Verbindung eines Pols, insbesondere eines Pluspols, der Batterien bzw. Akkus mit der Leiterplatte aufweist, und
   - ein zweiter Abschlussdeckel mit Kabelanschluss vorgesehen ist, der ebenfalls von Hand wahlweise auf das Gehäuseende aufsetzbar und von diesem abnehmbar ist und der fest mit einem Kabelende verbunden ist und einen Kabelsteckanschluss zur Verbindung des Kabels mit der Leiterplatte aufweist.

Aufgrund der erfindungsgemäßen Konstruktion braucht sich also der Endverbraucher beim Kauf noch nicht zu entscheiden, ob er einen Batterie- bzw. Akku-Betrieb oder einen KabelBetrieb verwenden möchte. Er kann also nach dem Kauf beide Versionen ausprobieren und sich dann die Handfernbedienung so montieren, wie es ihm am bequemsten ist.

Zum Lösen und Befestigen der beiden Versionen der Abschlussdeckel können verschiedene formschlüssige Verbindungen der Abschlussdeckel mit dem Gehäuseende vorgesehen sein, und zwar
a) Dreh-Steck-Verbindungen bzw. Bajonettverbindungen,
b) Schraubverbindungen mit Steilgewinde oder mehrgängigem Gewinde oder
c) Steck-Rast-Verbindungen, die Rasthaken und eine Federzunge aufweisen.

Weitere Verbindungsvarianten sind möglich.

Besonders problematisch sind bei der erfindungsgemäßen Handfernbedienung die Einrichtungen zur Befestigung des mit dem Kabelende verbundenen Abschlussdeckels an dem Gehäuse.

Eine besonders vorteilhafte Variante dieser Befestigung ist dadurch gekennzeichnet, dass an der Innenseite des Abschlussdeckels ein von der Außenseite des Abschlussdeckels betätigbarer, mit einem Querriegel versehener Zylinder drehbar, aber axial unverschieblich in dem Abschlussdeckel angeordnet ist, dass der Zylinder beim Aufsetzen auf das Gehäuse formschlüssig in ein rund ausgebildetes Bauteil des Gehäuses und alternativ in das rund ausgebildete, leere Batteriefach eingreift und dass in der Wandung des Bauteils des Gehäuses, alternativ des Batteriefachs, Längsnuten zur Aufnahme des Querriegels und am Ende der Längsnuten Umfangsnuten vorgesehen sind, in die der Querriegel bei komplett aufgesetztem Abschlussdeckel hineindrehbar ist.

Bei einer solchen vorteilhaften Konstruktion kann der Endverbraucher den mit dem Kabelende verbundenen Abschlussdeckel besonders leicht und elegant montieren und wieder lösen und den Abschlussdeckel durch einen anderen Abschlussdeckel für den Batterie- bzw. Akku-Betrieb ersetzen.

Aus der DE 299 14 189 U1 ist eine Befestigungseinrichtung für ein Kabel an einer Handfernbedienung bekannt. Dabei weist die Kabelzugentlastung eine drehbare, bajonettartige Verriegelung auf, bei der der Riegel bei eingestecktem und verdrehtem Zustand hinter rampenförmigen Rastnasensegmenten einrastet. Eine solche Befestigungseinrichtung ist nachträglich nicht lösbar, sodass das Kabel nicht mehr ohne Zerstörung der Handfernbedienung entfernt werden kann. Ein solcher Befestigungsmechanismus eines Kabels eignet sich somit nicht zur Lösung der der Erfindung zugrundeliegenden Aufgabe.

Auch können die bekannten Kabelhandschalter nur aufwendig repariert werden, wenn ein Kabel beschädigt wird. Sie müssen geöffnet werden, und die Reparatur kann nur durch einen Fachmann erfolgen.

Bei der für die erfindungsgemäße Handfernbedienung vorgesehenen Einrichtungen zur Befestigung des mit dem Kabelende verbundenen Abschlussdeckels an dem Gehäuse ist die Länge der Umfangsnuten, in die der Querriegel bei komplett aufgesetztem Abschlussdeckel hineingedreht wird, endlich ausgebildet ist, um die Zylinderdrehung zu beschränken.

Zur leichteren Betätigung des an dem Abschlussdeckel gelagerten Zylinders kann an seinem von der Außenseite des Abschlussdeckels aus zugänglichen Ende ein Werkzeugeingriff, beispielsweise ein Schlitz, vorgesehen sein, sodass der Zylinder bequem mit einem Schraubendreher oder einem Geldstück gedreht werden kann, um den Abschlussdeckel an dem Gehäuse zu verriegeln bzw. von diesem zu lösen.

Um die Montage besonders einfach zu gestalten, kann der mit dem Kabelende verbundene Abschlussdeckel einschließlich dem Kabelsteckanschluss, der Kabelzugentlastung und dem Kabelknickschutz ein integriertes Formteil bilden.

Das Gehäuse der Handfernbedienung kann prinzipiell eine beliebige Form aufweisen. Bevorzugt wird ein im Querschnitt dreieckförmiges Gehäuse, dessen mit den Betätigungstasten versehene Oberseite durch einen der drei Dreieckschenkel gebildet ist. Für ein solches Gehäuse weist der Abschlussdeckel, der ohne einen Kabelanschluss ausgebildet ist, zwei obere Rasthaken auf, die in entsprechende Aufnahmeöffnungen des Gehäuses eingreifen, wobei an dem spitzen unteren Ende des Gehäuses ein von außen zugänglicher Schlitz zum Eingriff eines an dem Abschlussdeckel vorgesehenen Federhakens ausgebildet ist, der zum Lösen des Abschlussdeckels von dem Gehäuse dient.

Zum Lösen dieses ohne Kabel ausgebildeten Abschlussdeckels braucht also lediglich die Spitze eines Schraubendrehers oder eines Geldstücks in den Schlitz gedrückt zu werden, wodurch sich der Federhaken von dem Gehäuse löst und der Abschlussdeckel bequem abgenommen und durch einen Abschlussdeckel mit Kabelanschluss ersetzt werden kann.

An dem mit dem Kabelende versehenen Abschlussdeckel können entsprechende vorspringende Passstücke vorgesehen sein, die zum Zwecke der Zentrierung des Abschlussdeckels relativ zu dem Gehäuse in die Aufnahmeöffnungen und den Aufnahmeschlitz des Gehäuses eingreifen.

Die Erfindung ist in der Zeichnung beispielhaft veranschaulicht und im Nachstehenden im Einzelnen anhand der Zeichnung beschrieben. Es zeigen:
- Fig. 1:: ein Ausführungsbeispiel der erfindungsgemäßen Handfernbedienung in Form eines Kabelhandschalters in perspektivischer Darstellung,
- Fig. 2:: den Ausschnitt II aus Fig. 1 in vergrößerter Darstellung mit verriegelter Position des Abschlussdeckels,
- Fig. 3:: den Abschlussdeckel gemäß Fig. 2 von der Innenseite aus gesehen,
- Fig. 4:: den Kabelhandschalter gemäß Fig. 1 in Explosionsdarstellung, wobei der Abschlussdeckel ein Stück von dem Gehäuse entfernt ist, und zwar in entriegelter Position,
- Fig. 5:: den Ausschnitt V aus Fig. 4 in vergrößerter Darstellung,
- Fig. 6:: eine Ansicht des Abschlussdeckels gemäß Fig. 5 von der Innenseite aus gesehen in entriegelter Position,
- Fig. 7:: eine perspektivische Darstellung der erfindungsgemäßen Handfernbedienung in Form eines Funkhandschalters,
- Fig. 8:: den Funkhandschalter gemäß Fig. 7 in Explosionsdarstellung, wobei der Abschlussdeckel ein Stück von dem Gehäuse entfernt ist,
- Fig. 9:: den Ausschnitt IX aus Fig. 8 in vergrößerter Darstellung,
- Fig. 10:: den Funkhandschalter gemäß Fig. 7 bis 9 aus einer anderen Richtung gesehen in Explosionsdarstellung mit abgenommenem Abschlussdeckel,
- Fig. 11:: einen Längsschnitt durch den Funkhandschalter und
- Fig. 12:: den Ausschnitt XII aus Fig. 11 in vergrößerter Darstellung.

Die in der Zeichnung dargestellte Handfernbedienung wird zur Steuerung von elektrischen Verbrauchern eingesetzt, und zwar insbesondere zur Betätigung und Steuerung von elektrischen Antrieben zur Verstellung von beweglichen Möbelteilen.

Die erfindungsgemäße Handfernbedienung kann sowohl als Kabelhandschalter als auch als Funkhandschalter verwendet werden. In Fig. 1 bis 6 ist die erfindungsgemäße Handfernbedienung als Kabelhandschalter 1 und in den Figuren 7 bis 12 als Funkhandschalter 2 dargestellt.

Beide Handschalter 1 und 2 weisen ein im Querschnitt dreieckförmiges Gehäuse 3 bzw. 4 auf. Die beiden Gehäuse sowie deren Innenleben sind identisch. Im Innern des Gehäuses 3 bzw. 4 befindet sich eine in Fig. 11 und 12 dargestellte Leiterplatte 7, die als Träger für eine Mehrzahl von elektronischen Bauteilen dient.

An der Oberseite des Gehäuses 3 bzw. 4 ist ein Tastenfeld 8 mit einer Mehrzahl von verschiedenen Tasten 9 angeordnet, die, wenn diese betätigt werden, verschiedene Schaltungen auf der Leiterplatte 7 auslösen.

Ferner ist im Innern des Gehäuses 3 bzw. 4 eine Sendeeinrichtung zur drahtlosen Übertragung von Steuersignalen zu dem jeweiligen elektrischen Verbraucher angeordnet. Diese wird allerdings nur für die Ausführungsform als Funkhandschalter gemäß Fig. 7 bis 12 genutzt. Zum Betrieb des Funkhandschalters 2 dienen, wie in Fig. 11 dargestellt ist, drei hintereinander geschaltete Batterien 10, die als runde Stabbatterien ausgebildet sind und an einem Ende ihren Pluspol und am anderen Ende ihren Minuspol aufweisen. Zur Aufnahme der drei Batterien 10 ist im Innern des Gehäuses 3 bzw. 4 ein längliches Batteriefach 11 mit entsprechend rundem Querschnitt vorgesehen. Die Batterien 10 werden allerdings nur für den Betrieb als Funkhandschalter 2 benötigt. Wenn die Handfernbedienung als Kabelhandschalter 1 verwendet werden soll, sind die Batterien 10 nicht erforderlich. Es muss sogar mindestens eine der Batterien 10 aus dem Batteriefach 11 entfernt werden, um, wie insbesondere aus Fig. 4 bis 6 hervorgeht, den Abschlussdeckel 5 an dem entsprechend ausgebildeten Ende des Gehäuses 3 befestigen zu können.

Der Abschlussdeckel 5 ist mit einem Endes eines Kabels 12 verbunden, das über eine Zugentlastung 13, die gleichzeitig als Knickschutz dient, fest an dem Abschlussdeckel 5 sitzt. Das Kabelende ist elektrisch mit einem an der zum Gehäuse 3 gerichteten Innenseite des Abschlussdeckels 5 angeordneten Kabelsteckanschluss 14 verbunden, der beispielsweise als Mini-USB ausgebildet sein kann. Im fertig montierten Zustand des Deckels 5 ist der Kabelsteckanschluss 14 automatisch mit der Leiterplatte 7 verbunden.

Die formschlüssige Verbindung zwischen dem Abschlussdeckel 5 und dem entsprechenden Ende des Gehäuses 3 ist als Steck-Dreh-Verbindung bzw. Bajonettverbindung ausgebildet. Zu diesem Zweck ist an der Innenseite des Abschlussdeckels 5 ein von der Außenseite des Abschlussdeckels 5 betätigbarer, in beiden Richtungen drehbarer Zylinder 15 angeordnet, der, wie insbesondere aus den Figuren 5 und 6 hervorgeht, genau bündig in das runde Batteriefach 11 passt, wenn zumindest eine der Batterien 10 aus dem Batteriefach 11 entnommen ist.

Am äußeren Umfang des Zylinders 15 sind auf diametral gegenüberliegenden Seiten Vorsprünge 16 vorgesehen, die einen Querriegel bilden. In der Wandung des Batteriefachs 11 sind auf gegenüberliegenden Seiten Längsnuten 17 zur Aufnahme der Vorsprünge 16 bzw. des Querriegels angeordnet. Am Ende der Längsnuten 17 münden diese in Umfangsnuten 18, in denen die den Querriegel bildenden Vorsprünge 16 bei komplett aufgesetztem Abschlussdeckel 5 hineindrehbar sind. Die Länge der Umfangsnuten 18 ist begrenzt, sodass die Zylinderdrehung in die endgültige Befestigungsstellung des Abschlussdeckels 5 beschränkt ist. In den Figuren 4 bis 6 ist die geöffnete Stellung des Zylinders 15 veranschaulicht, bei der der Querriegel eine horizontale Position einnimmt. In dieser Position wird der Zylinder 15 in das Batteriefach 11 eingeschoben, wobei die den Querriegel bildenden Vorsprünge 16 in die Längsnuten 17 eingreifen.

Wenn der Abschlussdeckel 5 an der Stirnseite 21 des Gehäuses 3 anliegt, hat der Zylinder 15 seine tiefste Position erreicht, in der die Vorsprünge 16 mit den Umfangsnuten 18 fluchten. Wenn diese Position erreicht ist, wird der Zylinder 15 in die Verriegelungsposition gedreht. Zu diesem zweck weist der Zylinder 15 an seiner Außenseite einen Querschlitz 19 auf, sodass er bequem mittels eines Schraubendrehers oder eines Geldstücks gedreht werden kann.

In der verriegelten Position greift der Kabelsteckanschluss 14 in eine an dem Gehäuse vorgesehene Anschlussbuchse 20 ein, die einen elektrischen Kontakt zu der Leiterplatte 7 herstellt.

An der dem jeweiligen Abschlussdeckel 5 bzw. 6 zugewandten Stirnseite des Gehäuses 3 bzw. 4 sind ferner drei Aufnahmeöffnungen 22 und 23 vorgesehen. Die beiden oberen Aufnahmeöffnungen 22 weisen eine schlitzförmige Gestalt auf, während die untere Aufnahmeöffnung 23 ein größeres Rechteckprofil aufweist. Von der unteren Aufnahmeöffnung 23 geht ein zur Unterseite des Gehäuses 3 bzw. 4 verlaufender Schlitz 24 aus, dessen Funktion später noch beschrieben wird.

Bei dem in Fig. 1 bis 6 dargestellte Ausführungsbeispiel, bei dem die Handfernbedienung als Kabelhandschalter 1 ausgebildet ist, dienen die drei Aufnahmeöffnungen 22, 23 zur zusätzlichen Zentrierung des Abschlussdeckels 5 an dem Gehäuse 3. Zu diesem Zweck sind an der Innenseite des Abschlussdeckels 5 entsprechende Passstücke 25 angeordnet, die der Gestalt der Aufnahmeöffnungen 22 und 23 genau angepasst sind und eine gute zusätzliche Positionierung und Verdrehsicherung für den Abschlussdeckel 5 bilden.

In den Figuren 7 bis 12 ist die erfindungsgemäße Handfernbedienung als Funkhandschalter 2 ausgebildet.

Wie insbesondere aus den Figuren 7 bis 9 hervorgeht, ist der Abschlussdeckel 6 an seiner Außenseite völlig glatt ausgebildet. Das Batteriefach 11 ist, wie in Fig. 11 dargestellt mit drei stabförmigen Batterien 10 bzw. Akkus gefüllt. Der Pluspol 26, der in der Zeichnung rechts angeordneten Batterie 10 ist dabei gegen den Abschlussdeckel 6 gerichtet.

Wie aus den Figuren 10 bis 12 hervorgeht, weist der Abschlussdeckel 6 an seiner dem Batteriefach 11 zugewandten Innenseite eine elektrisch leitende Blechzunge 27 auf, die zur elektrischen Verbindung zwischen den Batterien 10 und der Leiterplatte 7 dient.

Wie insbesondere aus der vergrößerten Darstellung in Fig. 12 hervorgeht, liegt der Pluspol 26 der rechten Batterie stramm gegen den mittleren Bereich der Blechzunge 27 an. Das nach oben führende Ende der Blechzunge 27 berührt bei fest montiertem Abschlussdeckel 6 ein mit der Leiterplatte verbundenes elektrisches Kontaktteil 28, sodass dadurch ein direkter Kontakt zwischen den Batterien 10 und der Leiterplatte 7 geschlossen wird, wodurch auch die in dem Gehäuse vorgesehene, nicht näher beschriebene Sendeeinrichtung zur drahtlosen Übertragung der Steuersignale in den Stromkreis einbezogen wird, sodass bei Betätigung der entsprechenden Tasten 9 eine Betätigung und ein Antrieb der entsprechenden elektrischen Verbraucher bewirkt werden kann.

Zur Fixierung des Abschlussdeckels 5 an der Stirnseite 21 des Gehäuses 3 bzw. 4 sind an der Innenseite des Abschlussdeckels 3 Befestigungselemente vorgesehen, und zwar zwei obere Rasthaken 31 und ein unterer Federhaken 29. Die beiden oberen Rasthaken greifen dabei in die in Fig. 9 dargestellten schlitzförmigen Aufnahmeöffnungen 22, während der untere Federhaken 29 in die untere Aufnahmeöffnung 23 einrastet. An dem unteren Federhaken 29 ist an dessen Unterseite ein nach unten gerichteter Steg 30 vorgesehen, der im Befestigungszustand in den von der Aufnahmeöffnung 23 nach unten gerichteten Schlitz 24 eingreift. Wie bereits oben beschrieben, ist der Schlitz 24 von der Unterseite des Gehäuses 4 zugänglich, sodass der Federhaken 29, wenn der Steg 30 nach oben gedrückt wird, entriegelt wird und den Abschlussdeckel 6 freigibt. Die Höhe des Steges 30 kann so ausgelegt sein, dass dieser Steg im aufgesetzten Zustand des Abschlussdeckels 6 bündig mit der Unterseite des Gehäuses 4 abschließt. Der Steg 30 kann dann aber mit Hilfe der Spitze eines Schraubendrehers oder eines Geldstücks nach oben in die entsperrte Stellung des Federhakens 29 gedrückt werden. Auf diese Weise ist auch ein Lösen des Abschlussdeckels 6 von einer ungeübten Person ohne weiteres sehr leicht möglich.

Insofern können die beiden Abschlussdeckel 5 und 6 beliebig und ohne größeren Aufwand auch von Nichtfachleuten ausgetauscht werden, um einen Kabelhandschalter in einen Funkhandschalter und umgekehrt umzufunktionieren.

Wenn einmal ein Kabelbruch auftreten sollte, so braucht die Handfernbedienung nicht in Reparatur gegeben zu werden, sondern der Verbraucher beschafft sich einfach einen neuen Abschlussdeckel mit dem integrierten Kabel, und schließt diesen selbst an das Gehäuse an.

Die erfindungsgemäße Handfernbedienung kann zur Betätigung und Steuerung verschiedenster Verbraucher eingesetzt werden.

Obgleich das Hauptanwendungsgebiet die Betätigung und Steuerung elektromotorischer Verstellantriebe für bewegliche Möbelteile ist, kann die erfindungsgemäße Handfernbedienung auch für weitere Verbraucher, insbesondere für Lampen und Leuchten, für Heizungen, Heizeinrichtungen, Kühlungen und Kühleinrichtungen, für Massagegeräte mit Vibrationsmassagemotoren und/oder elektromotorisch betriebenen mechanischen Bewegungseinheiten, für Funkempfänger, für Geräte der Unterhaltungselektronik etc., verwendet werden.

### Bezugszeichenliste

- 1: Kabelhandschalter
- 2: Funkhandschalter
- 3: Gehäuse
- 4: Gehäuse
- 5: Abschlussdeckel mit Kabelanschluss
- 6: Abschlussdeckel ohne Kabelanschluss
- 7: Leiterplatte
- 8: Tastenfeld
- 9: Tasten
- 10: Batterien
- 11: Batteriefach
- 12: Kabelende
- 13: Zugentlastung
- 14: Kabelsteckanschluss
- 15: Zylinder
- 16: Vorsprünge (Querriegel)
- 17: Längsnuten
- 18: Umfangsnuten
- 19: Querschlitz
- 20: Anschlussbuchse
- 21: Stirnseite
- 22: Aufnahmeöffnungen
- 23: Aufnahmeöffnungen
- 24: Schlitz
- 25: Passstücke
- 26: Pluspol
- 27: Blechzunge
- 28: Kontaktteil
- 29: Federhaken
- 30: Steg
- 31: Rasthaken

## Patentansprüche

1. Handfernbedienung zur Steuerung von elektrischen Verbrauchern, insbesondere von Antrieben zur Verstellung von beweglichen Möbelteilen, bestehend aus einem handlichen Gehäuse (3; 4), mindestens einer in dem Gehäuse angeordneten Leiterplatte (7) als Träger für eine Mehrzahl von elektronischen Bauteilen, einer Sendeeinrichtung zur drahtlosen Übertragung von Steuersignalen zu dem jeweiligen elektrischen Verbraucher sowie einer zusätzlichen Einrichtung zum wahlweisen Batterie- bzw. Akku-Betrieb oder zum Anschluss eines elektrischen Kabels,
**dadurch gekennzeichnet,**
- **dass** an einem Ende des Gehäuses (3; 4) von Hand austauschbare, formschlüssig mit dem Gehäuse oder mit Bauteilen des Gehäuses verbindbare Wechselanschlüsse vorgesehen sind, und
- **dass** als Wechselanschlüsse
• ein erster Abschlussdeckel (6) ohne Kabelanschluss vorgesehen ist, der von Hand wahlweise auf das Gehäuseende aufsetzbar und von diesem abnehmbar ist und der ein elektrisches Kontaktteil (28) zur Verbindung eines Pols, insbesondere des Pluspols (26) der Batterien (10) bzw. Akkus mit der Leiterplatte (7) aufweist, und
• ein zweiter Abschlussdeckel (5) mit Kabelanschluss vorgesehen ist, der ebenfalls von Hand wahlweise auf das Gehäuseende aufsetzbar und von diesem abnehmbar ist und der fest mit einem Kabelende (12) verbunden ist und einen Kabelsteckanschluss (14) zur Verbindung des Kabels mit der Leiterplatte (7) aufweist.

2. Handfernbedienung nach Anspruch 1, **dadurch gekennzeichnet, dass** als formschlüssige Verbindung der Abschlussdeckel mit dem Gehäuseende Steck-Dreh-Verbindungen bzw. Bajonettverbindungen vorgesehen sind.

3. Handfernbedienung nach Anspruch 1, **dadurch gekennzeichnet, dass** als formschlüssige Verbindung der Abschlussdeckel mit dem Gehäuseende Schraubverbindungen mit Steilgewinde oder mehrgängigem Gewinde vorgesehen sind.

4. Handfernbedienung nach Anspruch 1, **dadurch gekennzeichnet, dass** als formschlüssige Verbindung der Abschlussdeckel mit dem Gehäuseende Steck-Rast-Verbindungen vorgesehen sind, die Rasthaken und eine Federzunge aufweisen.

5. Handfernbedienung nach Anspruch 2 mit einer Einrichtung zur Befestigung des mit dem Kabelende verbundenen Abschlussdeckels (5) an dem Gehäuse (3), **dadurch gekennzeichnet, dass** an der Innenseite des Abschlussdeckels (5) ein von der Außenseite des Abschlussdeckels (5) betätigbarer, mit einem Querriegel versehener Zylinder (15) drehbar, aber axial unverschieblich in dem Abschlussdeckel (5) angeordnet ist, dass der Zylinder (15) beim Aufsetzen auf das Gehäuse formschlüssig in ein rund ausgebildetes Bauteil des Gehäuses bzw. in das rund ausgebildete, leere Batteriefach (11) eingreift und dass in der Wandung des Bauteils des Gehäuses bzw. des Batteriefachs (11) Längsnuten (17) zur Aufnahme des Querriegels und am Ende der Längsnuten (17) Umfangsnuten (18) vorgesehen sind, in die der Querriegel bei komplett aufgesetztem Abschlussdeckel (5) hineindrehbar ist.

6. Handfernbedienung nach Anspruch 5, **dadurch gekennzeichnet, dass** die Länge der Umfangsnuten (18) endlich ausgebildet ist, um die Zylinderdrehung zu beschränken.

7. Handfernbedienung nach Anspruch 5 oder 6, **dadurch gekennzeichnet, dass** der an dem Abschlussdeckel gelagerte Zylinder (15) an seinem von der Außenseite des Abschlussdeckels (5) aus zugänglichen Ende mit einem Werkzeugeingriff versehen ist.

8. Handfernbedienung nach einem der Ansprüche 2 bis 7, **dadurch gekennzeichnet, dass** der mit dem Kabelende (12) verbundene Abschlussdeckel (5) einschließlich dem Kabelsteckanschluss (14), der Kabelzugentlastung (13) und dem Kabelknickschutz ein integriertes Formteil bildet.

9. Handfernbedienung nach einem der Ansprüche 4 bis 8 mit einem im Querschnitt dreieckförmigen Gehäuse (3; 4), dessen mit den Betätigungstasten (9) versehene Oberseite durch einen der drei Dreieckschenkel gebildet ist, **dadurch gekennzeichnet, dass** der Abschlussdeckel (6) ohne Kabelanschluss zwei obere Rasthaken (31) aufweist, die in entsprechende Aufnahmeöffnungen (22) des Gehäuses eingreifen, und dass an dem spitzen unteren Ende des Gehäuses (4) ein von außen zugänglicher Schlitz (24) zum Eingriff eines an dem Abschlussdeckel vorgesehenen Federhakens (29) ausgebildet ist, der zum Lösen des Abschlussdeckels (6) von dem Gehäuse dient.

10. Handfernbedienung nach Anspruch 9, **dadurch gekennzeichnet, dass** an dem mit dem Kabelanschluss versehenen Abschlussdeckel (5) entsprechende vorspringende Passstücke (25) vorgesehen sind, die zum Zwecke der Zentrierung des Abschlussdeckels (5) relativ zu dem Gehäuse in die Aufnahmeöffnungen (22, 23) und den Schlitz (24) des Gehäuses eingreifen.

## Claims

1. A hand-held remote control for controlling electric consumers, in particular drives for the displacement of moveable furniture parts, comprising an easily handleable housing (3, 4), at least one circuit board (7) arranged in the housing as the carrier for a plurality of electronic components, a transmitting device for wirelessly transmitting control signals to the respective electric consumer and an additional device for selective battery or accumulator operation or for the connection of an electric cable,
**characterised in that**
- provided at one end of the housing (3; 4) are interchangeable connections which can be exchanged by hand and which can be connected to the housing or to components of the housing in positively locking relationship, and
- provided as the interchangeable connections are
• a first closure cover (6) without cable connection, which can be selectively fitted on to and removed from the housing end by hand and which has an electric contact portion (28) for connecting a terminal, in particular the positive terminal (26), of the batteries (10) or accumulators to the circuit board (7) and
• a second closure cover (5) with cable connection, which can also be selectively fitted on to and removed from the housing end and which is fixedly connected to a cable end (12) and has a cable plug-in connection (14) for connecting the cable to the circuit board (7).

2. A hand-held remote control according to claim 1 **characterised in that** insert-twist connections or bayonet connections are provided as the positively locking connection of the closure covers to the housing end.

3. A hand-held remote control according to claim 1 **characterised in that** screw connections with a steep thread or a multi-flight thread are provided as the positively locking connection of the closure covers to the housing end.

4. A hand-held remote control according to claim 1 **characterised in that** insert-latching connections which have latching hooks and a spring tongue are provided as the positively locking connection of the closure covers to the housing end.

5. A hand-held remote control according to claim 2 having a device for fixing the closure cover (5) connected to the cable end to the housing (3), **characterised in that** a cylinder (15) which can be actuated from the outside of the closure cover (5) and which is provided with a transverse lock member is arranged rotatably but axially immovably in the closure cover (5) at the inside of the closure cover (5), the cylinder (15) upon being fitted on to the housing engages in positively locking relationship into a round component of the housing or into the empty battery compartment (11) which is of a round configuration, and that provided in the wall of the component of the housing or of the battery compartment (11) are longitudinal grooves (17) for receiving the transverse lock member and provided at the end of the longitudinal grooves (17) are peripheral grooves (18) into which the transverse lock member can be rotated when the closure cover (5) is completely fitted in place.

6. A hand-held remote control according to claim 5 **characterised in that** the length of the peripheral grooves (18) is finite to restrict the cylinder rotation.

7. A hand-held remote control according to claim 5 or claim 6 **characterised in that** the cylinder (15) supported on the closure cover is provided with a tool engagement means at its end accessible from the outside of the closure cover (5).

8. A hand-held remote control according to one of claims 2 to 7 **characterised in that** the closure cover (5) connected to the cable end (12), inclusive of the cable plug-in connection (15), the cable strain relief means (13) and the cable kink protection forms an integrated shaped component.

9. A hand-held remote control according to one of claims 4 to 8 with a housing (3; 4) which is of triangular cross-section and whose top side which is provided with the actuating buttons (9) is formed by one of the three sides of the triangle, **characterised in that** the closure cover (6) without cable connection has two upper latching hooks (31) which engage into corresponding receiving openings (22) of the housing, and that provided at the pointed lower end of the housing (4) is a slot (24) accessible from the outside for the engagement of a spring hook (29) which is provided on the closure cover and which serves to release the closure cover (6) from the housing.

10. A hand-held remote control according to claim 9 **characterised in that** provided on the closure cover (5) having the cable connection are corresponding projecting fitting portions (25) which engage into the receiving openings (22, 23) and the slot (24) of the housing for the purposes of centring the closure cover (5) relative to the housing.

## Revendications

1. Télécommande manuelle pour commander des consommateurs électriques, en particulier des dispositifs de commande pour régler des parties de meuble mobiles, consistant en un boîtier (3; 4) maniable, au moins un circuit imprimé (7) disposé à l'intérieur du boîtier en tant qu'un support d'une pluralité de composants électroniques, un dispositif transmetteur pour la transmission sans fil de signaux de commande vers le consommateur électrique respective ainsi qu'un dispositif pour le service sélective par batterie ou accumulateur ou pour la connexion d'un câble électrique,
**caractérisée en ce que**
- des connecteurs échangeables sont prévus sur l'une extrémité du boîtier (3; 4), connecteurs qui peuvent être échangés à la main et assemblés avec le boîtier ou avec des composants du boîtier de manière positive, et **en ce que**
- comme des connecteurs échangeables sont prévus
• un premier couvercle de protection (6) sans aucun connecteur de câble, couvercle qui peut être attaché à l'extrémité de boîtier et détaché de l'extrémité de boîtier et comporte un élément de contact électrique (28) pour connecter audit circuit imprimé (7) une borne, en particulier la borne positive (26) des batteries (10) ou accumulateurs, et
• un deuxième couvercle (5) muni d'un connecteur de câble, couvercle qui peut également être attaché à ou au choix détaché de l'extrémité de boîtier et qui est connecté de manière fixe à une extrémité de cable (12) et présente un connecteur de câble enfichable (14) pour connecter le câble au circuit imprimé (7).

2. Télécommande manuelle selon la revendication 1, **caractérisée en ce que** des assemblages rotatifs à fiches ou de type baïonnette sont prévus comme jonction positive des couvercles avec l'extrémité de boîtier.

3. Télécommande manuelle selon la revendication 1, **caractérisée en ce que** des raccords à visse à pas rapide ou à filetage multiple sont prévus comme jonction positive des couvercles avec l'extrémité de boîtier.

4. Télécommande manuelle selon la revendication 1, **caractérisée en ce que** des jonctions à fiches et à encoches présentant des crochets d'arrêt et une lamelle de ressort sont prévues comme jonction positive des couvercles avec l'extrémité de boîtier.

5. Télécommande manuelle selon la revendication 2, comportant un dispositif pour fixer le couvercle (5) relié avec l'extrémité de câble au boîtier (3), **caractérisée en ce que** dans le couvercle (5), sur son côté intérieur, est disposé un cylindre (15) muni d'un verrou transversal de manière rotative mais pas déplaçable et de telle façon que ledit verrou peut être commandé de l'extérieur du couvercle (5), que le cylindre (15) lors de sa mise au boîtier engage de manière positive dans un composant rond du boîtier ou dans le compartiment pour pile (11) rond et vide, et que dans la parois du composant du boîtier ou du compartiment pour pile (11) sont prévues des cannelures (17) recevant le verrou transversal et que sur l'extrémité des cannelures (17) sont prévues des rainures circonférentielles (18) dans lesquelles peut être vissé le verrou transversal lorsque le couvercle (5) est complètement installé.

6. Télécommande manuelle selon la revendication 5, **caractérisée en ce que** la longueur des rainures circonférentielles (18) est conçue comme longueur finie, pour limiter la rotation du cylindre.

7. Télécommande manuelle selon la revendication 5 ou 6, **caractérisée en ce que** le cylindre (15) étant logé au couvercle (5) présente sur son extrémité accessible de l'extérieur du couvercle (5) une position d'attaque d'un outil.

8. Télécommande manuelle selon l'une des revendications 2 à 7, **caractérisée en ce qu'**ensemble avec le connecteur de câble enfichable (14), le dispositif de décharge de traction de câble (13) et la protection anti-pliage du câble, le couvercle (5) relié avec l'extrémité de câble (12) forme une pièce moulée intégrée.

9. Télécommande manuelle selon l'une des revendications 4 à 8, comprenant un boîtier (3; 4) à section triangulaire dont la face supérieure munie des touches de commande (9) est constituée d'un des trois côtés de triangle, **caractérisée en ce que** le couvercle (6) sans connecteur de câble présente deux crochets d'arrêt supérieures (31) engageant dans des orifices de réception (22) correspondants et que sur l'extrémité pointue inférieure du boîtier (4) est formée une fente (24) accessible de l'extérieur, pour l'engagement d'un crochet à ressort (29) prévu au couvercle (5) et servant le déverrouillage du couvercle (6).

10. Télécommande manuelle selon la revendication 6, **caractérisée en ce que** sur le couvercle (5) muni du connecteur de câble sont prévus des pièces ajustées correspondantes saillantes (25) engageant dans les orifices de réception (22, 23) et dans la fente (24) du boîtier, pour le centrage du couvercle (5) par rapport au boîtier.
